# EUROPÄISCHE PATENTSCHRIFT

(11) **EP 2 174 571 B1**
(45) Veröffentlichungstag und Bekanntmachung des Hinweises auf die Patenterteilung: **18.04.2012**
(21) Anmeldenummer: 09012755.6
(22) Anmeldetag: 08.10.2009
(51) Int. Cl.: A47B 88/04

(54) **Öffnungsvorrichtung für eine Ausziehführung und Rastmechanismus**
Opening device for a removal guide and catch mechanism
Dispositif d'ouverture pour un guidage d'extraction et mécanisme d'arrêt

(30) Priorität: 08.10.2008 DE 202008013230 U
(43) Veröffentlichungstag der Anmeldung: 14.04.2010
(73) Patentinhaber: Paul Hettich GmbH & Co. KG, 32278 Kirchlengern (DE)
(72) Erfinder: Sobolewski, Uwe, 32257 Bünde (DE); Hoffmann, Andreas, 32278 Kirchlengern (DE); Schael, Oliver, 32278 Kirchlengern (DE)
(74) Vertreter: Specht, Peter

(56) Entgegenhaltungen:
- EP-B1- 1 845 821
- DE-U1-202005 002 433

## Beschreibung

Die vorliegende Erfindung betrifft eine Öffnungsvorrichtung für eine Ausziehführung, insbesondere für Schubkästen, mit einem Führungsgehäuse, an dem eine Rastklinke entlang einer Führung verschiebbar ist, wobei die Rastklinke entlang der Führung in zwei beabstandeten Positionen fixierbar ist und eine Aufnahme für einen Aktivator aufweist, der mit einer bewegbaren Schiene der Ausziehführung koppelbar ist, und ein Rastmechanismus vorgesehen ist, um die Rastklinke in einer Schließposition gegen die Kraft einer Feder zu fixieren, sowie einen Rastmechanismus.

Eine Ausziehführung wird aus einer am Möbelkorpus festgelegten Führungsschiene und einer am Auszugselement festgelegten Laufschiene, sowie gegebenenfalls einer auszugsverlängernden Mittelschiene gebildet.

Die EP 766939 offenbart eine Öffnungs- und Schließvorrichtung für eine Schublade, bei der rückseitig an der Schublade ein Hebel angeordnet ist, der an einem Rastmechanismus fixiert werden kann. Hierfür wird der Hebel entlang einer Steuerkurve gegen den Druck einer Feder verfahren. Die Feder und die Steuerkurve sind dabei beabstandet voneinander angeordnet und die Feder kontaktiert im Eingriffsfall endseitig die Schublade. Dadurch müssen Steuerkurve und Feder aufeinander abgestimmt sein, insbesondere auch im Hinblick auf die Lage und Anordnung einer Schublade im Möbelkorpus. Zudem ist der Platzbedarf des Rastmechanismus vergleichsweise groß.

In der EP 743032 ist eine Weiterentwicklung des Rastmechanismus für eine Schubkastenauszugsführung gezeigt, bei dem ein mit einem Schubkasten gekoppelter Aktivator mit einer Rastklinke verbindbar ist. Die Rastklinke ist dabei an einer Führungsbahn eines Gehäuses geführt und kann in einer Schließposition des Schubkastens gegen die Kraft einer Feder verrastet werden. Dadurch wird bei einer Entriegelung der Rastklinke der Schubkasten in Öffnungsrichtung bewegt. Die Führung der Rastklinke entlang der Führungsbahn an dem Gehäuse führt gerade bei ruck- oder stoßartigen Bewegungen zu erheblichen Materialbelastungen. Dies begrenzt die Lebensdauer, wobei die dauerhafte Zugbelastung der Feder zu Ermüdungserscheinungen führen kann. Das offene Gehäuse kann zudem durch Verschmutzungen die Führung der Rastklinke beeinträchtigen.

Die EP 1845821 offenbart eine Öffnungs- und Schließvorrichtung für Ausziehfiihrungen, bei der ein Mitnehmer an einer Laufschiene mit einem Klinkenbauteil gekoppelt ist, das entlang eines Klinkengehäuses geführt ist. Das Klinkenbauteil ist mit einem Rastmechanismus gekoppelt, der das Klinkenbauteil bistabil in zwei beabstandeten Positionen verrasten kann. Das Klinkengehäuse weist hierfür eine Führungsbahn an einem Gehäuse auf, in der ein Stift einer Koppelstange geführt ist. Die Koppelstange ist dabei durch eine Feder vorgespannt und an einem Ende mit dem Klinkenbauteil gekoppelt. Auch hier führt die Führung der Koppelstange entlang einer Steuerkurve dazu, dass die Materialbelastungen beim Verschwenken erheblich sind. Gerade bei stoßhaften Belastungen kann es hier zu Beschädigungen und Fehlfunktionen kommen. Zudem ist die Lebensdauer eines solchen Rastmechanismusses begrenzt.

Es ist daher Aufgabe der vorliegenden Erfindung, eine Öffnungsvorrichtung für eine Ausziehführung zu schaffen, die bei einfachem und kompaktem Aufbau nur einen geringen Materialverschleiß besitzt.

Diese Aufgabe wird mit einer Öffnungsvorrichtung für eine Ausziehführung mit den Merkmalen des Anspruches 1 und einem Rastmechanismus mit den Merkmalen des Anspruches 6 gelöst.

Der Rastmechanismus weist ein im Wesentlichen zylinderförmiges Gehäuse mit einer Steuerkurve auf, entlang der ein Steuerelement in eine Längsrichtung des Gehäuses verschiebbar und erfindungsgemäß um eine Längsachse drehbar geführt ist. Dadurch kann das Steuerelement in dem Gehäuse entlang der Steuerkurve gleiten, wobei nur geringe Materialbelastungen vorhanden sind. Denn die Steuerkurve kann das Steuerelement leichtgängig führen, da dieses flexibel sowohl verschiebbar als auch drehbar ist, so dass keine Biegebelastungen oder größere Reibungskräfte auftreten können. Zudem ist das Steuerelement in dem Gehäuse geschützt angeordnet, so dass auch Verschmutzungen die Funktion des Rastmechanismuses nicht beeinträchtigen können.

Gemäß einer bevorzugten Ausgestaltung der Erfindung ist durch das Steuerelement eine Stange bewegbar, die endseitig mit der Rastklinke gekoppelt ist, Dadurch kann auf die Rastklinke eine im Wesentlichen lineare Bewegung übertragen werden, wobei die Stange nahezu abgedichtet in das Gehäuse des Rastmechanismus geführt sein kann, so dass dieser besonders geschützt angeordnet ist. Zudem kann die Mechanik der Rastklinke und die Mechanik des Rastmechanismuses beabstandet voneinander vorgesehen sein, so dass die Öffnungsvorrichtung auch bei beengtem Bauraum in einem Möbelkorpus montierbar ist.

Für eine gute Führung des Steuerelementes kann dieses ringförmig ausgebildet sein. Dadurch kann das Steuerelement an seiner äußeren Umfangsfläche geführt sein, wobei mindestens ein radial hervorstehender Vorsprung vorgesehen sein kann, der dann in die Steuerkurve eingreift. Es können auch zwei oder mehr Vorsprünge ausgebildet sein, wobei mehrere Anlageflächen der Steuerkurve für eine Führung des Steuerelementes sorgen können.

Für die Möglichkeit einer effektiven Herstellung des Gehäuses mit einer Steuerkurve kann dieses mehrteilig ausgebildet sein, wobei ein zylinderförmiges Gehäuseteil vorgesehen ist, an das mindestens ein äußeres Gehäuseteil zur Ausbildung der Steuerkurve zumindest teilweise eingesteckt ist. Die Steuerkurve kann dabei durch einen Randabschnitt gebildet sein, der an dem eingesteckten Teil des äußeren Gehäuseteils ausgebildet ist. Der eingesteckte Abschnitt kann dabei hülsenförmig in das zylinderförmige Gehäuseteil eingeschoben sein, wobei der Randabschnitt dann mit einem Vorsprung oder mehreren Vorsprüngen an dem Steuerelement zusammenwirkt.

Vorzugsweise ist an jeder Seite des zylinderförmigen Gehäuseteils ein äußeres Gehäuseteil zumindest teilweise eingesteckt. Dadurch können die gegenüberliegenden Gehäuseteile eine an gegenüberliegenden Seiten eine ganz oder teilweise geschlossene Steuerkurve bilden.

In einer weiteren Ausgestaltung der Erfindung ist an dem mindestens einen äußeren Gehäuseteil eine benachbart zur inneren Wand des zylinderförmigen Gehäuseteils angeordnete Steuerkurve vorgesehen, die mit dem mindestens einen Vorsprung des Steuerelementes zusammenwirkt. Die Steuerkurve kann dünnwandig ausgebildet sein und an dem zylinderförmigen äußeren Gehäuseteil abgestützt sein, so dass eine sichere Führung des Steuerelementes gewährleistet ist.

Für eine effektive Montage kann das mindestens eine äußere Gehäuseteil mit dem zylinderförmigen Gehäuseteil verrastet sein.

In einer bevorzugten Ausgestaltung der Erfindung ist in dem Gehäuse ein Kraftspeicher zum Vorspannen der Rastklinke vorgesehen. Der Kraftspeicher kann dabei als Druckfeder endseitig an einem äußeren Gehäuseteil abgestützt sein.

Vorzugsweise ist die Schließposition der Rastklinke über den Rastmechanismus verstellbar. Dadurch kann entsprechend auch die Schließposition der Frontblende eines Schubkastens verstellt werden, beispielsweise für eine bündige Ausrichtung. Somit ist eine Justierung des Auslöseweges zur Gewährleistung der Funktion möglich. Aufgrund der Fertigungsgegebenheiten im Möbelbau werden große Toleranzen akzeptiert, um eine hohe Betriebssicherheit der Öffnungsvorrichtung zu erreichen kann diese verstellbar ausgeführt werden. Denn die Frontblende eines Schubkastens ist über die Ausziehführung, den Aktivator und die Rastklinke mit dem Rastmechanismus gekoppelt, so dass Montagetoleranzen über den Rastmechanismus ausgeglichen werden können. Zum Verstellen der Schließposition kann zumindest ein Gehäuseteil, das einen Teil der Steuerkurve mit einer Rastaufnahme ausbildet, relativ zu dem Führungsgehäuse der Rastklinke verstellbar sein. Denn für das Verstellen der Rastklinke reicht es aus, wenn die entsprechende Rastaufnahme des Rastmechanismus relativ zu dem Führungsgehäuse verstellt wird. Eine stufenlose Verstellung wird beispielsweise dann ermöglicht, wenn ein äußeres Gehäuseteil über ein Gewinde in Längsrichtung verstellbar ist.

Für eine kompakte Ausbildung des Rastmechanismuses kann der Kraftspeicher als Druckfeder ausgebildet sein, die auf die Rastklinke über die in dem Gehäuse angeordnete Stange wirkt. Die Druckfeder kann dabei an einer Scheibe abgestützt sein, die mit der Stange gekoppelt ist, so dass die Stange linear innerhalb des Gehäuses geführt ist. Aufgrund des geringeren Durchmessers gegenüber dem Steuerelement mit den radial hervorstehenden Vorsprüngen wirkt die Steuerkurve nicht auf die Scheibe. Dadurch ist der Kraftspeicher weitgehend vor äußeren Umgebungseinflüssen geschützt.

Die Öffnungsvorrichtung muss nicht um eine Zuhaltevorrichtung ergänzt werden, was eine Kostenersparnis und eine sehr kompakte Bauweise ermöglicht. Aus dem Stand der Technik bekannte Öffnungsvorrichtung müssen um einen Zuhaltemechanismus über eine Zugfeder ergänzt werden um ein ungewolltes Öffnen des Schubkastens zu vermeiden. Die Zuhaltung erfolgt über einen Vorsprung am Steuerelement, der in der geschlossenen Position in einer Rastaufnahme der Steuerkurve festgelegt wird.

Ein Endanschlag wird über einen Einschubanschlag an der Rastklinke und einem Einschubanschlag an dem Führungsgehäuse gebildet. Unabhängig davon, kann durch die Justiervorrichtung der Abstand der Frontblende gegenüber dem Möbelkorpus eingestellt werden um die Funktion der Öffnungsvorrichtung zu gewährleisten.

Das Gehäuse der Öffnungsvorrichtung kann auch einteilig, z.B. mit einem Filmscharnier, ausgeführt sein. Zum anderen ist es denkbar mit einem verlorenen Einschub, wie z.B. einem Wachskern, zu arbeiten. Es ist ebenfalls denkbar das Gehäuse aus zwei Hälften zu produzieren. Auch andere Herstellverfahren können eingesetzt werden.

Der erfindungsgemäße Rastmechanismus wird vorzugsweise für Öffnungsvorrichtungen für Auszugsführungen eingesetzt, kann aber auch für andere bewegbare Möbelteile, wie Klappen oder Schiebetüren verwendet werden. Dabei kann der Rastmechanismus auch einen bewegbaren Anschlag aufweisen, der nicht fest mit einer Rastklinke oder dem bewegbaren Möbelteil verbunden ist. Der Anschlag ist bevorzugt endständig an der Stange des Rastmechanismus angeordnet. Der Rastmechanismus kann über den bewegbaren Anschlag ein bewegliches Möbelteil aus einer ersten in eine zweite Position bewegen. Bevorzugt dient der Rastmechanismus zum Ausstoßen von beweglichen Möbelteilen. Zum möglichen Einsatzgebiet zählen z.B. auch Haushaltsgeräte wie Backöfen oder Kühlgeräte.

Die Erfindung wird nachfolgend anhand zweier Ausführungsbeispiele mit Bezug auf die beigefügten Zeichnungen näher erläutert. Es zeigen:
- Figur 1: eine perspektivische Ansicht einer erfindungsgemäßen Öffnungs- vorrichtung in der montierten Position;
- Figur 2: eine Ansicht der Öffnungsvorrichtung an einer Ausziehführung;
- Figur 3: eine perspektivische Ansicht der Öffnungsvorrichtung ohne Aus- ziehvorrichtung;
- Figur 4: eine Explosionsdarstellung der Bauteile des Rastmechanismuses der Öffnungsvorrichtung der Figur 3;
- Figur 5: eine schematische Ansicht von Elementen der Steuerkurven im Gehäuse;
- Figur 6: eine schematische Ansicht der Steuerkurven im Gehäuse;
- Figur 7: eine perspektivische Ansicht des Endbereiches der Stange mit dem Steuerelement;
- Figur 8: eine Seitenansicht des Endbereiches der Stange mit dem Steuer- element;
- Figur 9: eine Schnittansicht gemäß der mit IX bezeichneten Schnittebene in Figur 8;
- Figur 10: eine perspektivische Ansicht des Endbereiches der Stange mit dem Steuerelement;
- Figur 11: eine Seitenansicht des Endbereiches der Stange mit dem Steuer- element;
- Figur 12: eine Schnittansicht gemäß der mit XII bezeichneten Schnittebene in Figur 11;
- Figuren 13A - 13F: mehrere geschnittene Seitenansichten des Rastmechanis- mus der Öffnungsvorrichtung in unterschiedlichen Positionen;
- Figuren 14A, 14B: zwei Ansichten einer zweiten Ausführungsform einer er- findungsgemäßen Öffnungsvorrichtung;
- Figuren 15A, 15B: zwei Ansichten der Öffnungsvorrichtung der Figur 14 mit verstelltem Gehäuse;
- Figur 16: eine geschnittene Ansicht des Gehäuses der Öffnungsvorrichtung der Figur 14, und
- Figur 17: eine geschnittene Ansicht der Gehäuseteile der Öffnungsvorrich- tung der Figur 3.

Ein Schubkasten 1 ist über eine Ausziehführung 2 verschiebbar an einem Möbelkorpus gelagert, wobei hierfür eine Führungsschiene 3 an einem Möbelkorpus (nicht gezeigt) festgelegt ist. An der Führungsschiene 3 ist eine Laufschiene 4 über Wälzkörper verschiebbar gehalten, auf der ein Boden 5 des Schubkastens 1 abgestützt ist.

An der Führungsschiene 3 ist ein flaches Führungsgehäuse 6 vorgesehen, an dem eine Führung 8 in Form einer kulissenförmigen Aussparung ausgebildet ist. In der Führung 8 ist eine Rastklinke 7 verschiebbar geführt. An der Rastklinke 7 ist eine Aufnahme 90 vorgesehen, die mit einem Aktivator 9 (Mitnehmer) koppelbar ist, der an der Laufschiene 4 festgelegt ist.

Die in Figur 2 dargestellte Öffnungsvorrichtung ist an einer Ausziehführung dargestellt, die zur Lagerung von Schubkästen dient, aber auch für andere verschiebbare Elemente, wie Ablagen, Schiebehalter oder dergleichen einsetzbar ist.

Die Öffnungsvorrichtung umfasst zudem ein Gehäuse 11, das einen Rastmechanismus aufweist, um die Rastklinke 7 in zwei voneinander beabstandeten Positionen zu fixieren. Eine dieser Positionen ist die Schließposition, bei der die Rastklinke 7 gegen die Kraft einer Feder verrastet ist. Die Rastklinke 7 ist dabei über eine Stange 10 mit dem Rastmechanismus in dem Gehäuse 11 gekoppelt.

Die Begriffe "öffnen" und "schließen" beziehen sich auf eine Endstellung des Schubkastens 1 in einem Möbelkorpus, in dem der Schubkasten eingefahren ist und entsprechend geöffnet oder geschlossen werden kann. Die "Schließlage" kann jedoch auch eine andere Lage sein, bei der das zu fixierende Bauteil über den Rastmechanismus gehalten ist.

In Figur 3 ist die Rastklinke 7 ohne den Aktivator 9 dargestellt, der in eine Aufnahme 90 an der Rastklinke 7 eingreift, die durch zwei beabstandete Vorsprünge 91 und 92 gebildet ist. Die Führung 8 an dem Führungsgehäuse 6 weist an einem Ende einen abgebogenen Abschnitt 80 auf, an dem die Rastklinke 7 verschwenkt wird, um den Aktivator 9 freizugeben. Aus dieser Position kann die Laufschiene 4 in eine vollständig ausgefahrene Position bewegt werden. Die Rastklinke 7 ist ferner über einen Rastmechanismus in einer Schließposition der Ausziehführung beziehungsweise des Schubkastens 1 verrastbar.

In Figur 4 sind die Bauteile des Gehäuses 11 und des Rastmechanismuses gezeigt. Das Gehäuse 11 umfasst ein hülsenförmiges mittleres Gehäuseteil 12, an das ein äußeres Gehäuseteil 13 aufgesteckt ist. Hierbei greift ein hülsenförmiger Abschnitt 14 mit geringerem Außendurchmesser in das hülsenförmige Gehäuse 12 ein. An dem Abschnitt 14 ist endseitig ein Rand 15' ausgebildet, der Teil einer Steuerkurve bildet. Das äußere Gehäuseteil 13 weist an dem Abschnitt 14 ferner Vorsprünge 16 auf, die in entsprechende Aussparungen 17 an dem hülsenförmigen Gehäuse 12 eingerastet sind.

An der gegenüberliegenden Seite des hülsenförmigen Gehäuseteils 12 ist ein zweites äußeres Gehäuseteil 20 vorgesehen, das ebenfalls einen Abschnitt 21 mit reduziertem Außendurchmesser aufweist, der in das hülsenförmige Gehäuseteil 12 eingesteckt ist. An dem Abschnitt 21 ist ein Rand 22 vorgesehen, der ebenfalls Teil einer Steuerkurve bildet. An dem Abschnitt 21 sind ferner Vorsprünge 23 ausgebildet, mittels derer das Gehäuseteil 20 an dem hülsenförmigen Gehäuseteil 12 verrastet werden kann. Hierfür sind entsprechende Aussparungen 18 vorgesehen. Eine innere Umfangswand 19 des hülsenförmigen Gehäuseteils 12 umgibt dabei die Abschnitte 14 und 21 der äußeren Gehäuseteile 13 und 20. Der äußere Gehäuseteil 20 weist Rastausnehmungen 24 zur Festlegung des Gehäuses 11 am Führungsgehäuse 6 auf. Die Rastausnehmungen 24 dienen zum Festlegen des Gehäuses 11 an dem Führungsgehäuse 6 mittels Rastnasen 25. Es ist auch eine kraft-, form- und / oder stoffschlüssige Festlegung des Gehäuses 11 an dem Führungsgehäuse 6 denkbar.

Ferner ist eine Stange 10 in dem Gehäuse 11 vorgesehen, die endseitig einen kugelförmigen Abschnitt 26 aufweist, der mit der Rastklinke 7 verrastet ist. An der gegenüberliegenden Seite ist an der Stange 10 eine Scheibe 27 konzentrisch festgelegt, die zur endseitigen Abstützung einer Feder 28 dient. Ferner ist auf der zur Feder 28 gegenüberliegenden Seite der Scheibe 27 ein ringförmiges Steuerelement 30 auf die Stange 10 aufgeschoben, das zwei radial gegenüberliegende nach außen hervorstehende Vorsprünge 31 umfasst. Das Steuerelement 30 ist dabei in dem Gehäuse 12 und um die Stange 10 drehbar angeordnet. Somit ist eine gleichmäßige Kraftverteilung innerhalb der Öffnungsvorrichtung gewährleistet, ein Verkanten oder Verklemmen der Öffnungsvorrichtung wird somit vermieden.

In Figur 5 ist das mittlere hülsenförmige Gehäuseteil 12 gezeigt, in dem zwei jeweils erhaben von der Innenwandung angeordnete Bereiche der diametral gegenüberliegenden Steuerkurven 33 gezeigt sind, die in Ihren Abschnitten 15 und 22 mit den Abschnitten 15' und 22' der Gehäuseteile 13 und 20 korrespondieren und damit eine umlaufende nutartige Steuerkurve 33 ausbilden. Die dargestellte Steuerkurve 33 entspricht der Bewegungsbahn der Vorsprünge 31an dem Steuerelement 30 beim Öffnen und Schließen des Schubkastens 1.

Die Figur 6 zeigt den Zusammenbau durchsichtig dargestellt. Somit sind die umlaufenden nutartigen Steuerkurven 33 erkennbar.

Einen Endabschnitt der Stange 10 mit dem Steuerelement 30 gibt die Figur 7 wieder. In der Figur 8 sowie in der Figur 11 sind die beiden radialen Vorsprünge 31 an dem Steuerelement 30 erkennbar. Die Schnittzeichnung Figur 9 gibt den Blick auf die Wulst 37 an der Stange 10 sowie die Nut 38 im Steuerelement 30 zur drehbaren Lagerung und Längsfixierung des Steuerelementes 30 frei.

Eine alternative Ausführung des Endabschnittes der Stange 10 mit dem Steuerelement 30' gibt die Figur 10 wieder. Hier wird eine in eine Nut 44 eingeschnappte Federscheibe 39 zur drehbaren Lagerung und Längsfixierung des Steuerelementes 30' dargestellt. Die Schnittzeichnung Figur 12 gibt den Blick auf die Federscheibe 39 sowie die Nut 44 in der Stange 10 zur drehbaren Lagerung und Längsfixierung des Steuerelementes 30' frei.

Die Funktion des Rastmechanismusses wird nachfolgend mit Bezug auf die Figuren 13A bis 13F näher erläutert.

In Figur 13A ist die Rastposition in Schließlage gezeigt, in der der Rastmechanismus das Steuerelement 30 gegen die Kraft der unter Druck stehenden Feder 28 verrastet. Das Steuerelement 30 stützt sich auf der Scheibe 27 ab, über die die Stange 10, die Rastklinke 7, und den in Position 90 eingreifenden Aktivator 9, und somit die Laufschiene 4 und den Schubkasten 1 fixiert. In der Schließlage sind die radial hervorstehenden Vorsprünge 31 im druckfederseitig abgewandten Wendepunkt einer Aufnahme an den Spitzen der hervorstehenden Abschnitte 15 gehalten. In dem dargestellten Ausführungsbeispiel sind zwei Vorsprünge 31 und 31' an gegenüberliegenden Seiten des Steuerelementes 30 vorgesehen, die beide in entsprechenden Rastaufnahmen fixiert sind.

Um den Rastmechanismus aus der Schließposition zu lösen, wird entsprechend Figur 13B der Schubkasten 1 und damit über die Rastklinke 7 wobei der Aktivator am Vorsprung 92 anliegt, auch die Stange 10 entlang ihrer Längsachse 50 in Richtung der Feder 28 verschoben und die Feder 28 noch weiter zusammengedrückt. Beim Einschieben der Stange 10 wird das Steuerelement 30 gedreht, da die beiden Vorsprünge 31 an der flachergeneigten Seite des Abschnittes 15' bis zu der Feder 28 zugewandten Wendepunkte gleiten, die durch den Rand 15 gebildet ist.

Nachfolgend wird dann entsprechend Figur 13C der Schubkasten 1 losgelassen, wobei aufgrund der Federkraft die Vorsprünge 31 des Steuerelementes 30 an dem Abschnitt 15 der Steuerkurve 33 zur Anlage kommen aber nun nicht mehr in die Rastaufnahme 40 an der Spitze des Abschnittes 22 zurück gleiten, sondern an einer Spitze 41 der Steuerkurve vorbei geführt sind, so dass die Stange 10 aufgrund der Kraft der Druckfeder 28 in Öffnungsrichtung gedrückt wird, bis die in Figur 13D gezeigte Position erreicht ist. In dieser Position liegt das Steuerelement 30 an einem Anschlag 60 an, der an dem Gehäuseteil 20 ausgebildet ist. Der Anschlag 60 kann die Stange 10 in der hülsenförmigen Führung 32 geführt sein, wobei die Stange 10 einen geringeren Durchmesser als das Steuerelement 30 besitzt. Der Schubkasten 1 kann nun aus der leicht geöffneten Position an der Frontblende gegriffen werden und weiter in Öffnungsrichtung bewegt werden. In der in Figur 13D gezeigten Position gibt die Rastklinke 7 aufgrund der Anordnung in dem gebogenen Endabschnitt 80 den Aktivator 9 an der Laufschiene 4 frei.

Wenn der Schubkasten 1 aus der geöffneten Position wieder geschlossen werden soll, schlägt der Aktivator 9 an den Vorsprung 92 an und über die Rastklinke 7 wird die Stange 10 gegen die Kraft der Feder 28 eingedrückt. Dadurch wird auch das Steuerelement 30 innerhalb der Steuerkurve bewegt, da das Steuerelement 30 in Axialrichtung mit der Stange 10 gekoppelt ist.

Kurz vor Erreichen der vollständig eingefahrenen Position des Schubkastens 1 (Figur 13F) beginnt die Steuerkurve an dem Rand 15' des Gehäuseteils 13 auf die radialen Vorsprünge 31 zu wirken, so dass das ringförmige Steuerelement 30 um die Längsachse 50 gedreht wird. Dadurch liegen in der Endposition die Vorsprünge 31 dem der Druckfeder 28 zugewandten Wendepunkten, gebildet durch die Vorsprünge 15', gegenüberliegenden Rastaufnahmen 40 an der Spitze der Ränder 22 fest. Beim Loslassen des Schubkastens 1 bewegt sich dann aufgrund der Kraft der Feder 28 das Steuerelement 30 auf die Rastaufnahme 40, gebildet durch den Rand 15, zu, wobei die Vorsprünge 31 und 31' an einer Anlaufschräge 43 der Rastaufnahme 40 in Kontakt kommen und dadurch beim Zurückbewegen eine weitere Drehung des Steuerelementes 30 bewirken. Anschließend befindet sich der Rastmechanismus wieder in der in Figur 13A gezeigten Schließposition.

Bei den in Figuren 13A bis 13F gezeigten Darstellungen ist auf der rechten Seite jeweils die Position der Vorsprünge 31 an dem Steuerelement 30 relativ zur Längsachse 50 dargestellt. Das Steuerelement 30 ist nicht entlang der Längsachse 50 verschiebbar an der Stange 10 gehalten jedoch drehbar gelagert, siehe Figuren 7 bis 12. Bei jedem Öffnen und Schließen des Schubkastens 1 dreht sich das Steuerelement 30, je nach Auslegung der Steuerkurve 33 um maximal 180°. Im Ausführungsbeispiel dreht sich das Steuerelement oszillierend um ca. 120°. Falls mehrere Vorsprünge 31 oder nur ein Vorsprung 31 an dem Steuerelement 30 vorgesehen sind, kann der Drehwinkel und Drehrichtung des Steuerelementes 30 entsprechend modifiziert werden. Zudem ist auch eine Drehung des Steuerelementes 30 nur in eine Drehrichtung um die Stange 10 möglich, so dass das Steuerelement 30 bei ein oder mehreren Schließzyklen umlaufend bewegt wird.

In den. Figuren L4A und 14B ist ein zweites Ausführungsbeispiel einer Öffnungs-vorrichtung gezeigt, bei dem der Rastmechanismus gegenüber der ersten Ausführungsform modifiziert ausgebildet ist, wobei die gleichen Bauteile mit denselben Bezugszeichen bezeichnet sind. Bei diesem Rastmechanismus kann die Position der Schließposition verstellt werden. Es ist an dem Führungsgehäuse 6 ein Gehäuse 11' vorgesehen, das zwei relativ zueinander verstellbare hülsenförmige Gehäuseteile 12' und 20' aufweist. Das Gehäuseteil 20' ist dabei fest mit dem Führungsgehäuse 6 verbunden, während das Gehäuseteil 12' durch Drehen verstellbar ist, wie dies mit den Pfeilen angedeutet ist. In der geschlossenen Position des Schubkastens 1 wird ein Endanschlag aus dem Einschubanschlag 36 an der Rastklinke 7 und dem Einschubanschlag 35 an dem Führungsgehäuse 6 gebildet.

In den Figuren 15A und 15B ist die Funktion des Verstellens der Gehäuseteile 20' und 12' dargestellt. Durch Drehen des hülsenförmigen Gehäuseteils 12' verschiebt sich die Position des hülsenförmigen Gehäuseteils 12' relativ zu dem feststehenden Gehäuseteil 20'. Dadurch wird auch die Position der Stange 10 verstellt, an der die Rastklinke 7 und entsprechend der Schubkasten 1 gekoppelt ist.

Wie aus Figur 16 hervorgeht, weist das fest an dem Führungsgehäuse 6 gekoppelte Gehäuseteil 20' einen Gewindeabschnitt 29 auf, dessen Außengewinde mit einem Innengewinde an dem Gehäuseteil 21' in Eingriff steht. Das Gehäuseteil 21' ist über einen oder mehrere Vorsprünge 23 mit dem hülsenförmigen Gehäuseteil 12' verrastet. Ferner ist auch das äußere Gehäuseteil 13 mit dem hülsenförmigen Gehäuseteil 12' verrastet.

Das hülsenförmige Gehäuseteil 12' weist am äußeren Umfang mehrere Rippen 25' auf, die zum leichteren Drehen dienen. Wenn das hülsenförmige Gehäuseteil 12' gedreht wird, bewegt sich die Einheit aus hülsenförmigen Gehäuseteil 12', äußere Gehäuseteil 13 und Gehäuseteil 21' relativ zu dem feststehenden Gehäuseteil 20'. An dem Gehäuseteil 21' ist an einem hülsenförmigen Abschnitt die Rastaufnahme 40 ausgebildet, an der die Vorsprünge 31 des ringförmigen Steuerelementes 30 festgelegt werden können. Dadurch wird beim Drehen des hülsenförmigen Gehäuseteils 12' auch die Position der Rastaufnahme 40 relativ zu dem Führungsgehäuse 6 verstellt, was entsprechend eine Verstellung des Schubkastens 1 relativ zu dem umgebenden Möbelkorpus bewirkt. Somit kann der Spalt zwischen Frontblende und Möbelkorpus reguliert werden. Hierdurch kann der Spalt so justiert werden, das eine hohe Betriebssicherheit für die Öffnungsvorrichtung erreicht wird.

Die Funktion der Öffnungsvorrichtung ist im Übrigen wie bei dem ersten Ausführungsbeispiel ausgebildet, insbesondere bewegt sich das ringförmige Steuerelement 30 entsprechend der beschriebenen Steuerkurve.

In Figur 17 ist eine geschnittene Seitenansicht des Gehäuses 11 dargestellt, wobei das Eingreifen der hülsenförmigen Abschnitte 14 und 21 in das hülsenförmige Gehäuseteil 12 sichtbar sind. Dadurch bildet sich in dem Gehäuse 11 eine zylindrische Führung aus, die als Linearführung für die Scheibe 27 an der Stange 10 wirkt. Ferner kann über die beschriebene Steuerkurve 33 das ringförmige Steuerelement 30 auch um die Längsachse 50 gedreht werden.

In den dargestellten Ausführungsbeispielen wird die Steuerkurve 33 durch zwei Gehäuseteile 13 und 20 ausgebildet, die auf das ringförmige Steuerelement 30 einwirken. Es ist dann natürlich auch möglich, in dem hülsenförmigen Gehäuseteil 12 eine Aussparung vorzusehen, die die Wand des Gehäuseteils ganz oder teilweise durchgreift und dann eine Steuerkurve für einen oder mehrere Vorsprünge 31 des Steuerelemente 30 bildet.

### Bezugszeichenliste

- 1: Schubkasten
- 2: Ausziehführung
- 3: Führungsschiene
- 4: Laufschiene
- 5: Boden
- 6: Führungsgehäuse
- 7: Rastklinke
- 8: Führung
- 9: Aktivator
- 10: Stange
- 11: Gehäuse
- 11': Gehäuse
- 12: Hülsenförmiges Gehäuseteil
- 12': Hülsenförmiges Gehäuseteil
- 13: Äußeres Gehäuseteil
- 14: Abschnitt
- 15: Rand
- 15': Rand
- 16: Vorsprung
- 17: Aussparung
- 18: Aussparung
- 19: Umfangswand
- 20: Äußeres Gehäuseteil
- 20': Äußeres Gehäuseteil
- 21: Abschnitt
- 21': Gehäuseteil
- 22: Rand / Steuerkurve
- 23: Vorsprung
- 24: Rastausnehmungen
- 25: Rastnasen
- 25': Rippen
- 26: Kugelförmiger Abschnitt
- 27: Scheibe
- 28: Feder
- 29: Gewindeabschnitt
- 30: Steuerelement
- 31: Radialer Vorsprung
- 32: Führung
- 33: Steuerkurve
- 35: Einschubanschlag
- 36: Einschubanschlag
- 37: Wulst
- 38: Nut
- 39: Federscheibe
- 40: Rastaufnahme
- 41: Spitze
- 42: Fanghaken
- 43: Anlaufschräge
- 44: Nut
- 50: Längsachse
- 60: Anschlag
- 80: Endabschnitt
- 90: Aufnahme
- 91: Vorsprung
- 92: Vorsprung

## Patentansprüche

1. Öffnungsvorrichtung für eine Ausziehführung (2), insbesondere für Schubkästen (1), mit einem Führungsgehäuse (6), an dem eine Rastklinke (7) entlang einer Führung (8) verschiebbar ist, wobei die Rastklinke (7) entlang der Führung (8) in zwei beabstandeten Positionen fixierbar ist und eine Aufnahme für einen Aktivator (9) aufweist, der mit einer bewegbaren Schiene (4) der Ausziehführung (2) koppelbar ist, und ein Rastmechanismus vorgesehen ist, um die Rastklinke (7) in einer Schließposition gegen die Kraft einer Feder (28) zu fixieren, wobei der mechanismus ein im Wesentlichen zylinderförmiges Gehäuse (11) mit einer Steuerkurve (33) aufweist, entlang der ein Steuerelement (30) in einer Längsrichtung des Gehäuses (11) verschiebbar geführt ist, **dadurch gekennzeichnet, dass** das Steuerelement (30) um eine Längsachse (50) drehbar entlang der Steuerkurve (33) geführt ist.

2. Öffnungsvorrichtung nach Anspruch 1, **dadurch gekennzeichnet, dass** durch das Steuerelement (30) eine Stange (10) bewegbar ist, die endseitig mit der Rastklinke (7) gekoppelt ist.

3. Öffnungsvorrichtung nach Anspruch 1 oder 2, **dadurch gekennzeichnet, dass** die Schließposition der Rastklinke (7) über den Rastmechanismus verstellbar ist, insbesondere durch eine Verstellung der Steuerkurve in Längsrichtung des zylinderförmigen Gehäuses (11).

4. Öffnungsvorrichtung nach Anspruch 3, **dadurch gekennzeichnet, dass** zum Verstellen der Schließposition zumindest ein Gehäuseteil (21'), das einen Teil der Steuerkurve (33) mit einer Rastaufnahme (40) ausbildet, relativ zu dem Führungsgehäuse (6) verstellbar ist.

5. Öffnungsvorrichtung nach Anspruch 4, **dadurch gekennzeichnet, dass** das Gehäuseteil (21') über ein Gewinde (29) in Längsrichtung verstellbar ist.

6. Rastmechanismus, insbesondere für eine Öffnungsvorrichtung nach einem der vorhergehenden Ansprüche, wobei der Rastmechanismus ein im Wesentlichen zylinderförmiges Gehäuse (11) mit einer Steuerkurve (33) aufweist, entlang der ein Steuerelement (30) in einer Längsrichtung des Gehäuses (11) verschiebbar geführt ist, und wobei mit dem Rastmechanismus eine Stange (10) in einer Schließposition gegen die Kraft einer Feder (28) fixierbar ist, **dadurch gekennzeichnet, dass** das Steurelement (30) um eine Längsachse (50) drehbar entlang der Steuerkurve (33) geführt ist.

7. Rastmechanismus nach Anspruch 6, **dadurch gekennzeichnet, dass** das Steuerelement (30) ringförmig ausgebildet ist.

8. Rastmechanismus nach Anspruch 6 oder 7, **dadurch gekennzeichnet, dass** das Steuerelement (30) an seinem äußeren Umfang mindestens einen Vorsprung (31) aufweist, der an der Steuerkurve (33) geführt ist.

9. Rastmechanismus nach einem der Ansprüche 6 bis 8, **dadurch gekennzeichnet, dass** das Gehäuse (11) mehrteilig ausgebildet ist und ein zylinderförmiges Gehäuseteil (12) vorgesehen ist, an das mindestens ein äußeres Gehäuseteil (13, 20) zur Ausbildung der Steuerkurve (33) zumindest teilweise eingesteckt ist.

10. Rastmechanismus nach Anspruch 9, **dadurch gekennzeichnet, dass** an jeder Seite des zylinderförmigen Gehäuseteils (12) ein äußeres Gehäuseteil (13, 20) zumindest teilweise eingesteckt ist.

11. Rastmechanismus nach Anspruch 9 oder 10, **dadurch gekennzeichnet, dass** an dem mindestens einen äußeren Gehäuseteil (13, 20) eine benachbart zur inneren Wand des zylinderförmigen Gehäuseteils (12) angeordnete Steuerkurve (33) vorgesehen ist, die mit mindestens einem Vorsprung (31) an dem Steuerelement (30) zusammenwirkt.

12. Rastmechanismus nach einem der Ansprüche 9 bis 11, **dadurch gekennzeichnet, dass** die äußeren Gehäuseteile (13, 20) mit dem zylinderförmigen Gehäuseteil (12) verrastet sind.

13. Rastmechanismus nach einem der Ansprüche 6 bis 12, **dadurch gekennzeichnet, dass** in dem Gehäuse (11) eine Feder (28) zum Vorspannen der Stange (10) vorgesehen ist.

14. Rastmechanismus nach einem der Ansprüche 6 bis 13, **dadurch gekennzeichnet, dass** die Feder (28) als Druckfeder ausgebildet ist, die auf die in dem Gehäuse (11) angeordnete Stange (10) wirkt.

15. Rastmechanismus nach einem der Ansprüche 6 bis 14, **dadurch gekennzeichnet, dass** die Stange (10) an ihrem der Scheibe (27) gegenüberliegenden Ende einen Anschlag aufweist.

16. Rastmechanismus nach einem der Ansprüche 6 bis 15, **dadurch gekennzeichnet, dass** der Anschlag Kräfte auf bewegbare Möbelteile überträgt.

17. Ausziehführung, mit einer am Möbelkorpus festlegbaren Führungsschiene (3), an der eine Laufschiene (4) direkt oder über eine Mittelschiene geführt, ist, **dadurch gekennzeichnet, dass** an der Führungsschiene (3) eine Öffnungsvorrichtung nach einem der vorhergehenden Ansprüche 1-5 montiert ist.

## Claims

1. An opening apparatus for a pull-out guide (2), especially for drawers (1), comprising a guide housing (6) on which a latching pawl (7) is displaceable along a guide (8), with the latching pawl (7) being fixable along the guide (8) in two positions spaced from one another and having a receiver for an activator (9) which can be coupled with a movable rail (4) of the pull-out guide (2), and comprising a latching mechanism in order to fix the latching pawl (7) in a closed position against the force of a spring (28), with the latching mechanism having a substantially cylindrical housing (11) with a control cam (33), along which a control element (30) is displaceably guided in a longitudinal direction of the housing (11), **characterized in that** the control element (30) is guided rotatably about a longitudinal axis (50) along the control cam (33).

2. An opening apparatus according to claim 1, **characterized in that** a rod (10) is movable by the control element (30) which is coupled at the end side with the latching pawl (7).

3. An opening apparatus according to claim 1 or 2, **characterized in that** the closed position of the latching pawl (7) is adjustable via the latching mechanism, especially by adjustment of the control cam in the longitudinal direction of the cylindrical housing (11).

4. An opening apparatus according to claim 3, **characterized in that** for adjusting the closed position at least one housing part (21') forming a part of the control cam (33) with a latching receiver (40) is adjustable relative to the guide housing (6).

5. An opening apparatus according to claim 4, **characterized in that** the housing part (21') is adjustable via a thread (29) in the longitudinal direction.

6. A latching mechanism, especially for an opening apparatus according to one of the preceding claims, with the latching mechanism having a substantially cylindrical housing (11) with a control cam (33), along which a control element (30) is displaceably guided in a longitudinal direction of the housing (11), and with a rod (10) being fixable with the latching mechanism in a closed position against the force of a spring (28), **characterized in that** the control element (30) is guided rotatably about a longitudinal axis (50) along the control cam (33).

7. A latching mechanism according to claim 6, **characterized in that** the control element (30) is arranged in an annular manner.

8. A latching mechanism according to claim 6 or 7, **characterized in that** the control element (30) comprises at least one projection (31) on its outer circumference, which projection is guided on the control cam (33).

9. A latching mechanism according to one of the claims 6 to 8, **characterized in that** the housing (11) is arranged in several parts and a cylindrical housing part (12) is provided, on which the at least one outer housing part (13, 20) is inserted at least in part for forming the control cam (33).

10. A latching mechanism according to claim 9, **characterized in that** an outer housing part (13, 20) is inserted at least in part on each side of the cylindrical housing part (12).

11. A latching mechanism according to claim 9 or 10, **characterized in that** a control cam (33) is provided on the at least one outer housing part (13, 20), which control cam is arranged adjacent to the inner wall of the cylindrical housing (12) and which cooperates with at least one projection (31) on the control element (30).

12. A latching mechanism according to one of the claims 9 to 11, **characterized in that** the outer housing parts (13, 20) are latched together with the cylindrical housing part (12).

13. A latching mechanism according to one of the claims 6 to 12, **characterized in that** a spring (28) for pretensioning the rod (10) is provided in the housing (11).

14. A latching mechanism according to one of the claims 6 to 13, **characterized in that** the spring (28) is arranged as a pressure spring which acts upon the rod (10) arranged in the housing (11).

15. A latching mechanism according to one of the claims 6 to 14, **characterized in that** the rod (10) has a stop at its end opposite of the disk (27).

16. A latching mechanism according to one of the claims 6 to 15, **characterized in that** the stop transfers forces onto the movable furniture parts.

17. A pull-out guide, comprising a guide rail (3) which is fixable to the furniture body and on which a running rail (4) is guided either directly or via a central rail, **characterized in that** an opening apparatus according to one of the preceding claims 1 to 5 is mounted on the guide rail (3).

## Revendications

1. Dispositif d'ouverture pour un guidage d'extraction (2), en particulier pour des tiroirs (1), avec un logement de guidage (6) sur lequel un cliquet d'arrêt (7) peut être déplacé le long d'un guide (8), le cliquet d'arrêt (7) pouvant être fixé le long du guide (8) dans deux positions écartées et présentant un logement pour un organe d'actionnement (9) qui peut être couplé à un rail mobile (4) du guidage d'extraction (2), et dans lequel un mécanisme d'arrêt est prévu pour fixer le cliquet d'arrêt (7) dans une position de fermeture contre la force d'un ressort (28), le mécanisme d'arrêt présentant un logement (11) sensiblement cylindrique avec une came de commande (33) le long de laquelle un élément de commande (30) peut être déplacé dans un sens longitudinal du logement (11), **caractérisé en ce que** l'élément de commande (30) est guidé le long de la came de commande (33) avec possibilité de rotation autour d'un axe longitudinal (50).

2. Dispositif d'ouverture selon la revendication 1, **caractérisé en ce que** l'élément de commande (30) peut déplacer une barre (10) qui est couplée à son extrémité au cliquet d'arrêt (7).

3. Dispositif d'ouverture selon la revendication 1 ou 2, **caractérisé en ce que** la position de fermeture du cliquet d'arrêt (7) peut être déplacée à l'aide du mécanisme d'arrêt, en particulier par un déplacement de la came de commande dans le sens longitudinal du logement cylindrique (11).

4. Dispositif d'ouverture selon la revendication 3, **caractérisé en ce que** pour déplacer la position de fermeture, au moins une partie de logement (21'), formant une partie de la came de commande (33) avec un réceptacle d'arrêt (40), peut être déplacée par rapport au logement de guidage (6).

5. Dispositif d'ouverture selon la revendication 4, **caractérisé en ce que** la partie de logement (21') peut être déplacée dans le sens longitudinal à l'aide d'un filetage (29).

6. Mécanisme d'arrêt, en particulier pour un dispositif d'ouverture selon l'une des revendications précédentes, dans lequel le mécanisme d'arrêt comprend un logement (11) sensiblement cylindrique avec une came de commande (33) le long de laquelle un élément de commande (30) peut être déplacé dans le sens longitudinal du logement (11) et dans lequel le mécanisme d'arrêt peut fixer une barre (10) dans une position de fermeture contre la force d'un ressort (28), **caractérisé en ce que** l'élément de commande (30) est guidé le long de la came de commande (33) avec possibilité de rotation autour de l'axe longitudinal (50).

7. Mécanisme d'arrêt selon la revendication 6, **caractérisé en ce que** l'élément de commande (30) est conçu avec une forme annulaire.

8. Mécanisme d'arrêt selon la revendication 6 ou 7, **caractérisé en ce que** l'élément de commande (30) présente sur sa circonférence extérieure au moins une saillie (31) qui est guidée sur la came de commande (33).

9. Mécanisme d'arrêt selon l'une des revendications 6 à 8, **caractérisé en ce que** le logement (11) est réalisé en plusieurs parties et une partie de logement cylindrique (12) est prévue, sur laquelle au moins une partie de logement extérieure (13, 20) est au moins partiellement emboîtée pour former la came de commande (33).

10. Mécanisme d'arrêt selon la revendication 9, **caractérisé en ce qu'**une partie de logement extérieure (13, 20) est au moins partiellement emboîtée sur chaque côté de la partie de logement cylindrique (12).

11. Mécanisme d'arrêt selon la revendication 9 ou 10, **caractérisé en ce qu'**il est prévu sur au moins une partie de logement extérieure (13, 20) une came de commande (33) disposée à proximité de la paroi intérieure de la partie de logement cylindrique (12), qui coopère avec au moins une saillie (31) sur l'élément de commande (30).

12. Mécanisme d'arrêt selon l'une des revendications 9 à 11, **caractérisé en ce que** les parties de logement extérieures (13, 20) sont emboîtées avec la partie de logement cylindrique (12).

13. Mécanisme d'arrêt selon l'une des revendications 6 à 12, **caractérisé en ce qu'**est prévu dans le logement (11) un ressort (28) pour précontraindre la barre (10).

14. Mécanisme d'arrêt selon l'une des revendications 6 à 13, **caractérisé en ce que** le ressort (28) est conçu comme un ressort de compression qui agit sur la barre (10) disposée dans le logement (11).

15. Mécanisme d'arrêt selon l'une des revendications 6 à 14, **caractérisé en ce que** la barre (10) présente une butée à son extrémité faisant face à la plaque (27).

16. Mécanisme d'arrêt selon l'une des revendications 6 à 15, **caractérisé en ce que** la butée transmet des forces à des parties mobiles d'un meuble.

17. Guide d'extraction avec un rail de guidage (3) pouvant être fixé au corps d'un meuble, sur lequel un rail de glissement (4) est guidé directement ou sur un rail intermédiaire, **caractérisé en ce qu'**un dispositif d'ouverture selon l'une des revendications 1 à 5 est monté sur le rail de guidage (3).
